# EUROPÄISCHE PATENTSCHRIFT

(11) **EP 0 840 672 B1**
(45) Veröffentlichungstag und Bekanntmachung des Hinweises auf die Patenterteilung: **08.03.2000**
(21) Anmeldenummer: 97922866.5
(22) Anmeldetag: 25.04.1997
(51) Int. Cl.: B26D 1/62, F16H 55/18

(54) **QUERSCHNEIDER FÜR EINE WARENBAHN, INSBESONDERE WELLPAPPENBAHN**
CROSS-CUTTER FOR A WEB OF MATERIAL, IN PARTICULAR OF CORRUGATED CARDBOARD
DISPOSITIF DE COUPE TRANSVERSALE POUR FEUILLE CONTINUE, EN PARTICULIER POUR FEUILLE CONTINUE DE CARTON ONDULE

(30) Priorität: 22.05.1996 DE 19620663
(43) Veröffentlichungstag der Anmeldung: 13.05.1998
(73) Patentinhaber: BHS Corrugated Maschinen- und Anlagenbau GmbH, 92729 Weiherhammer (DE)
(72) Erfinder: BRADATSCH, Edmund, D-92637 Weiden (DE); MOSBURGER, Hans, D-92729 Weiherhammer (DE); REIS, Christoph, D-92694 Etzenricht (DE); TITZ, Felix, D-92729 Weiherhammer (DE)
(74) Vertreter: Eder, Thomas, Dr.-Ing.
(86) Internationale Anmeldenummer: DE9700841
(87) Internationale Veröffentlichungsnummer: WO9744167

(56) Entgegenhaltungen:
- DE-C- 3 608 111
- DE-U- 9 204 618
- US-A- 3 037 396
- US-A- 4 036 074
- US-A- 4 905 910

## Beschreibung

Die Erfindung betrifft einen Querschneider für eine Warenbahn, insbesondere Wellpappenbahn, mit den Merkmalen des Oberbegriffs des Patentanspruchs 1.

Aus der DE 36 08 111 C1 ist ein Querschneider für Bahnmaterialien bekannt, der zwei übereinander angeordnete Messerbalken aufweist. Der obere Messerbalken ist an seinen beiden Enden jeweils von einem Elektromotor angetrieben. Die beiden Messerbalken sind mechanisch an beiden Seiten durch kämmende Zahnradpaare verbunden. Die kämmenden Zahnräder besitzen Schrägverzahnungen. Ein Zahnrad eines Zahnradpaares ist verschiebbar. Nachteilig ist, daß die Massenträgheitsmomente aller bewegten Bauteile, wie z.B. Elektromotoren, Zahnradpaare und Messerbalken, nicht minimiert sind. Es werden nur zwei Antriebsmotoren für einen Messerbalken verwendet. Diese Motoren müssen die gesamte Antriebsleistung für den Querschneider liefern. Zudem müssen die kämmenden Zahnräder unnötig stark ausgebildet sein, die somit ein hohes Massenträgheitsmoment aufweisen, weil der untere Messerbalken mit dem entsprechenden Drehmoment angetrieben werden muß.

Der Erfindung liegt die Aufgabe zugrunde, einen Querschneider zu schaffen, dessen Messerbalken exakt im Gleichlauf, trotz schwankender Umlaufgeschwindigkeit, angetrieben sind, wobei die Massenträgheitsmomente aller bewegten Bauteile minimiert sind.

Die Erfindung löst diese Aufgabe mit den kennzeichnenden Merkmalen des Patentanspruchs 1.

Dadurch, daß jedes Ende eines Messerbalkenpaares von jeweils einem Antriebsmotor angetrieben ist, wird die von jedem Motor aufzubringende Leistung und damit seine Baugröße verringert. Auf diese Weise ist es möglich, an jedem Ende jedes Messerbalkens einen Antriebsmotor direkt antreibend vorzusehen. Außerdem wird das Massenträgheitsmoment jedes Antriebsmotors minimiert. Da die kämmenden Zahnradpaare auf den Enden der Messerbalken keine wesentliche Last mehr übertragen, können sie verhältnismäßig schwach ausgebildet werden. Das Massenträgheitsmoment auch solcher schwach ausgebildeten Zahnräder ist minimiert.

Nach einer Ausgestaltung der Erfindung sind die Messerbalken wenigstens teilweise aus Faserverbundmaterial, vorzugsweise hohl, ausgebildet. Hierdurch wird das Massenträgheitsmoment der Messerbalken minimiert, wodurch die Leistung jedes Motors verringert wird.

Nach einer weiteren Ausgestaltung der Erfindung ist wenigstens ein Zahnradpaar spielfrei ausgebildet. Hierdurch wird erreicht, daß die Schnittgüte gewährleistet wird, weil die Messer nacheinander exakt punktartig in Schnitteingriff gelangen.

Weitere Ausgestaltungen der Erfindung ergeben sich aus den Unteransprüchen.

Die Erfindung wird nachfolgend anhand von in der Zeichnung dargestellten Ausführungsbeispielen näher erläutert. In der Zeichnung zeigen:
- Fig. 1: einen schematischen vertikalen Schnitt eines Querschneiders für eine Warenbahn, vorzugsweise für eine fortlaufende Wellpappenbahn;
- Fig. 2: ein elektrisches Blockschaltbild für eine Steuerung des Querschneiderantriebs für Gleichlauf, Umlaufgeschwindigkeit und/oder Drehzahl;
- Fig. 3: ein Blockschaltbild einer geänderten Ausführung.

Der Querschneider 1 besitzt vertikale, stabile und parallele Gestellteile 2, 3, die auf dem Boden 4 aufruhen.

In den Gestellteilen 2, 3 sind Messerbalken 5, 6 über Lager 7 drehbar gelagert. Die Messerbalken 5, 6 tragen in ihrer Längsrichtung verlaufende Messer 8, die gegenüber der Längsachse verwunden sind.

Vorzugsweise sind die Messerbalken 5, 6 hohl ausgebildet. Sie besitzen an ihren Enden Achsstummeln 9. Die Messerbalken 5, 6 bestehen vorzugsweise überwiegend aus Faserverbundmaterial. Die Achsstummeln 9 sind aus Metall.

Mit den Achsstummeln 9 ist jeweils ein Antriebsmotor 10 direkt verbunden. Die Antriebsmotoren 10 können jedoch auch über jeweils eine (nicht dargestellte) Kupplung mit den Achsstummeln 9 verbunden sein. Vorzugsweise sind die Antriebsmotoren 10 elektrisch. Sie könnten aber auch hydraulisch sein.

Die übereinander angeordneten Messerbalken 5, 6 bilden ein Messerbalkenpaar. Die Messerbalken 5, 6 sind parallel zueinander in den Gestellteilen 2, 3 angeordnet.

Auf den Achsstummeln 9 sitzen Zahnräder 11, 12. Die oberen Zahnräder 11 sind geteilt. Das eine Zahnradteil jedes Zahnrades 11 sitzt auf dem Achsstummel 9 fest, während das andere Zahnradteil radial elastisch verdrehbar angeordnet ist. Diese Zahnräder 11, 12 auf jedem Achsstummel 9 kämmen miteinander. Die Zahnradpaare dienen zur mechanischen Antriebsverbindung der Achsstummeln 9 des oberen und unteren Messerbalkens 5, 6. Da sie nur eine ganz geringe Teillast zum absolut sicheren Gleichlauf übernehmen müssen, können sie verhältnismäßig dünn ausgebildet sein. Anstelle der oberen Zahnräder 11 können jedoch selbstverständlich auch die unteren Zahnräder 12 geteilt sein und in entsprechender Weise mit den oberen Zahnrädern 11 zusammenwirken.

Die Durchmesser der Messerbalken 5, 6 sind so bestimmt, daß ihre Messer 8 sich beim Durchlauf der quer zu schneidenden Warenbahn bei ihrer Drehung fortlaufend punktweise schneidend berühren. Da die Motoren 10 an jedem Ende eines Messerbalkens 5, 6 nur eine verringerte Teillast zu übernehmen haben, können sie wegen ihrer geringen Baugröße direkt an jedem Messerbalken 5, 6 zu beiden Enden angeordnet werden. Hierdurch werden die Trägheitsmomente der rotierenden Massen der Antriebsmotoren und der Zahnräder minimiert.

Statt der mechanischen Antriebsverbindung der Achsstummeln 9 der Messerbalken 5, 6 für den exakten Gleichlauf des Messerbalkenpaars kann auch eine elektrische Lösung nach Fig. 2 und 3 vorgesehen werden. Die Antriebsmotoren 10 sind dann elektrisch mit einer Gleichlauf- und Drehzahlsteuerung 13 über die Leitungen 14 verbunden. Für diese Gleichlauf- und/oder Drehzahlsteuerung 13 finden Umrichter Verwendung. Es kann nur eine einzige Steuerung 13, wie in Fig. 2, oder zwei, wie in Fig. 3, verwendet werden. Es ist eine Steuerung der Motoren 10, wie dargestellt, paarweise übereinander möglich. Es könnten auch die Motoren 10 paarweise nebeneinander gesteuert werden. Schließlich ist auch eine Einzelsteuerung der Motoren 10 denkbar.

## Patentansprüche

1. Querschneider (1) für eine Warenbahn, insbesondere Wellpappenbahn,
mit paarweise in einem Gestellt (2, 3) gelagerten, rotierbar angetriebenen Messerbalken (5,6) mit in Messerbalkenlängsrichtung verlaufenden Messern (8),
Antriebsmotoren (10) für die Messerbalken und
einer Gleichlaufeinrichtung für die Messerbalken,
**dadurch gekennzeichnet,**
daß jeder Messerbalken (5, 6) an jedem Ende (9) mit jeweils einem Antriebsmotor (10) verbunden ist.

2. Querschneider nach Anspruch 1, **dadurch gekennzeichnet,** daß jeder Messerbalken (5, 6) wenigstens teilweise aus Faserverbundmaterial besteht.

3. Querschneider nach den Ansprüchen 1 oder 2, **dadurch gekennzeichnet,** daß die Wellenenden (9) der Messerbalken (5, 6) über paarweise kämmende Zahnräder (11, 12) verbunden sind, von denen ein Zahnrad (11) eines Zahnradpaares geteilt ist, wobei ein Zahnradteil gegenüber dem anderen radial elastisch verdrehbar angeordnet ist.

4. Querschneider nach einem oder mehreren der vorstehenden Ansprüche, **dadurch gekennzeichnet,** daß die Antriebsmotoren mit einer elektrischen Steuerung (15) für den Gleichlauf und/oder die Drehzahl verbunden sind.

## Claims

1. Cross-cutter (1) for a web of material, in particular a web of corrugated cardboard,
the said cross-cutter having rotatably driven blade-carrying rails (5, 6) mounted in a stand (2, 3) and having blades (8) extending in the longitudinal direction of the said blade-carrying rails,
driving motors (10) for the blade-carrying rails, and
a synchronising arrangement for the blade-carrying rails,
**characterised in that**
each blade-carrying rail (5, 6) is connected, at each end (9), to a driving motor (10) in each case.

2. Cross-cutter according to claim 1, **characterised in that** each blade-carrying rail (5, 6) consists, at least partially, of fibre composite material.

3. Cross-cutter according to claims 1 or 2, **characterised in that** the shaft ends (9) of the blade-carrying rails (5, 6) are connected via gearwheels (11, 12) which mesh in pairs and of which one gearwheel (11) of a pair of gearwheels is divided, one part of the gearwheel being disposed so as to be elastically twistable radially in relation to the other.

4. Cross-cutter according to one or more of the preceding claims, **characterised in that** the driving motors are connected to an electrical control system (15) for the synchronism and/or the rotational speed.

## Revendications

1. Dispositif de coupe transversale (1) pour une feuille continue, notamment de carton ondulé,
dispositif comportant des arbres à lame (5,6) montés en paires sur paliers dans un châssis (2,3), entraînées en rotation et ayant des lames (8) s'étendant dans la direction longitudinale des arbres à lame,
comportant des moteurs d'entraînement (10) pour les arbres à lame et
comportant un dispositif de synchronisme pour les arbres à lame,
caractérisé en ce que
chaque arbre à lame (5,6) est relié à chaque extrémité (9) à un moteur d'entraînement (10).

2. Dispositif de coupe transversale selon la revendication 1, caractérisé en ce que chaque arbre à lame (5,6) est au moins partiellement composé de matériau composite renforcé par des fibres.

3. Dispositif de coupe transversale selon la revendication 1 ou 2, caractérisé en ce que les bouts d'arbres (9) des arbres à lame (5,6) sont reliés par des roues dentées (11,12) qui s'engrènent par paires, une roue dentée (11) d'une paire de roues dentées étant divisée, une partie de roue dentée étant agencée pouvant être tournée radialement élastiquement par rapport à l'autre.

4. Dispositif de coupe transversale selon l'une ou plusieurs des revendications précédentes, caractérisé en ce que les moteurs d'entraînement sont reliés à une commande électrique (15) pour la marche synchronisée et/ou pour la vitesse de rotation.
